# EUROPÄISCHE PATENTANMELDUNG

(11) **EP 0 601 267 A1**
(43) Veröffentlichungstag der Anmeldung: **15.06.1994**
(21) Anmeldenummer: 93107516.2
(22) Anmeldetag: 08.05.1993
(51) Int. Cl.: B65B 1/18

(54) **Abfülleinrichtung für Ventilsäcke**

(30) Priorität: 08.12.1992 DE 4241223
(71) Anmelder: Greif-Werk Maschinenfabrik GmbH, D-23560 Lübeck (DE)
(72) Erfinder: Krause, Günter, W-8750 Aschaffenburg (DE)
(74) Vertreter: Vollmann, Heiko, Dipl.-Ing.

(57) **Zusammenfassung**

Die Abfülleinrichtung ist zum Abfüllen von staubförmigem, pulverigern und/oder granuliertem Füllgut in Säcke vorgesehen. Sie besteht im wesentlichen aus einem Maschinengestell (1) mit daran angeordneter Füllgutkammer (4), die mit einer Druckluftfördereinrichtung zum Austrag des Füllguts in einem daran anschließbaren Sack versehen ist. Der Abfülleinrichtung ist eine Wägeeinrichtung (16) zugeordnet, über die der Füllvorgang steuerbar ist. Um auch bei schwierigem Schüttgut eine gute und gleichmäßige Füllung eines Sacks zu erreichen weist die Füllgutkammer (4) eine Vibrationseinrichtung (11) auf, mit der die gesamte Kammer (4) in mechanische Schwingungen versetzbar ist. Die Füllgutkammer (4) ist elastisch und schwingungsgedämpft innerhalb des Maschinengestells (1) aufgehängt, so daß keine Schwingungen auf das Maschinengestell (1), insbesondere die Wägeeinrichtung (16) übertragen werden.

## Beschreibung

Die Erfindung betrifft eine Abfülleinrichtung zum Abfüllen von staubförmigem, pulverigem und/oder granuliertem Füllgut in Säcke, insbesondere eine Ventilsackfüllmaschine, mit einem Maschinengestell und daran angeordneter Füllgutkammer mit Druckluftfördereinrichtung zum Austrag des Füllguts in einen daran anschließbaren Sack und mit einer Wägeeinrichtung.

Derartige Maschinen sind bekannt, beispielsweise unter den Typenbezeichnungen BVP... -EM von der Greif-Werk Maschinenfabrik GmbH hergestellte und vertriebene Brutto-Ventilsackfüllmaschinen. Solche Ventilsackfüllmaschinen dienen zum Abfüllen von pulverförmigem oder granuliertem Füllgut in Papier- und Kunststoffventilsäcke. Das Füllgut wird dabei zunächst in eine Füllgutkammer eingebracht aus der das Füllgut dann über ein Füllrohr in den Ventilsack mittels Druckluft gefördert wird. Die Kammer ist druckdicht abschließbar und weist in der Regel eine Anblasvorrichtung zum Austragen des Füllguts sowie weitere Druckluftvorrichtungen im Bereich der Kammerwände auf, mit denen der Austrag aus der Kammer verbessert wird. Der Ventilsack wird von einem Sackstuhl abgestützt, der an seiner Oberseite schwenkbar am Maschinengestell aufgehängt und an seiner Unterseite mit der Wägeeinrichtung verbunden ist, mit der auch während des Füllvorgangs das Sackgewicht ermittelt werden kann. Über die Wägeeinrichtung wird der Füllvorgang gesteuert.

Der vorbeschriebene Maschinentyp hat sich zum Abfüllen zahlreicher Füllgüter bestens bewährt. Es gibt jedoch Füllgutarten, bei denen die hier ausschließlich zum Einsatz kommende bekannte Druckluftförderung an ihre technischen Grenzen stößt. Insbesondere bei schwierigen Schüttgütern kann dies dazu führen, daß sich beispielsweise der Füllvorgang erheblich verzögert, sich innerhalb der Füllkammer kein kontinuierlicher und gleichmäßiger Materialfluß entwickelt oder sich nicht die erforderliche enge Packungsdichte (luftarmes Befüllen) innerhalb des Sacks einstellt.

Ausgehend von dem einleitend genannten Stand der Technik liegt daher der Erfindung die Aufgabe zugrunde, eine Abfülleinrichtung der vorgenannten Art dahingehend zu verbessern, daß auch schwierige Schüttgüter unter weitgehender Vermeidung der vorerwähnten Schwierigkeiten abfüllbar sind.

Gemäß der Erfindung wird dies dadurch gelöst, daß die Füllgutkammer elastisch innerhalb des Maschinengestells aufgehängt und mit einer Vibrationseinrichtung versehen ist, mit der die Kammer in mechanische Schwingungen versetzbar ist. Dadurch, daß die Kammer in mechanische Schwingungen versetzbar ist, wird der Füllgutaustrag aus der Kammer erheblich verbessert, da neben der sonst üblichen ausschließlichen Druckluftförderung aufgrund des durch die Vibrationseinrichtung hervorgerufenen Rütteleffekts eine zusätzliche Gravitationsförderung erreicht wird. Der Rütteleffekt bewirkt zudem, daß das innerhalb der Kammer befindliche Schüttgut nicht verklumpt und in einem gleichmäßigen Massenstrom ausgetragen werden kann. Unterstützt wird dies in an sich bekannter Weise durch die Druckluftfördereinrichtung, die nach Bedarf auch eine Belüftung der Kammerwandungen, insbesondere im Auslaßbereich beinhaltet.

Hat man sich bislang stets bemüht, Schwingungen innerhalb des Systems zu vermeiden, insbesondere um die Funktion der Wägeeinrichtung nicht zu beeinträchtigen, so geht die vorliegende Erfindung einen völlig anderen Weg. Sie erzeugt bewußt mechanische Schwingungen, isoliert jedoch das Schwingungssystem, also die Füllkammer innerhalb des Maschinengestells durch entsprechende elastische Lagerung. Auf diese Weise wird die Fülleistung der Einrichtung erhöht, ohne die Wägeeinrichtung nachteilig zu beeinflussen.

Die Vibrationseinrichtung kann technisch einfach dadurch realisiert werden, daß an einer Kammerwand ein unwuchtiger Rotationsmotor befestigt wird. Zweckmäßigerweise wird dies ein drehzahlsteuerbarer Motor sein, wobei auch das Unwuchtgewicht veränderbar sein sollte. Dann kann nämlich je nach Erfordernissen sowohl die Schwingungsfrequenz als auch die Schwingungsamplitude entsprechend eingestellt werden. Grundsätzlich können diese Werte in weiten Bereichen variiert werden.

Bevorzugt wird die Vibrationseinrichtung an einer Kammerwand angebracht, die das Füllgut nach unten abstützt, so daß der Kontakt zwischen Füllgut und Kammerwand sichergestellt ist, denn gerade dann stellt sich der vorerwähnte positive Effekt ein.

Bevorzugt wird die Füllgutkammer über Feder-Dämpfungselemente mit dem Maschinengestellt verbunden, so daß die Kammer möglichst weitgehend vom Maschinengestellt schwingungsisoliert ist und auf das Maschinengestell so wenig wie möglich Schwingungen übertragen werden.

Um auch während des Füllvorgangs eine zuverlässige Gewichtskontrolle und somit eine Steuerung des Füllvorgangs über die Wägeeinrichtung vornehmen zu können ist es wichtig, daß die Füllgutkammer nicht nur vom Maschinengestell, sondern auch von der Wägeeinrichtung schwingungsisoliert ist. Dies ist insbesondere dann ein Problem, wenn quasi im geschlossenen System gefüllt wird, d.h. ein Füllrohr der Abfülleinrichtung in den Sack hineinragt. Für diesen häufig anzutreffenden Fall sieht die Erfindung vor, zwischen Kammerauslaß und diesem Füllrohr einen schwingungsisolierenden Kanalabschnitt vorzusehen. Dies kann in einfacher Weise durch ein Schlauchstück, beispielsweise einen weichen Gummischlauch gebildet sein.

Wenn eine geeignete Schwingungsisolierung zwischen Kammerauslaß und dem Füllrohr gebildet ist, kann das Füllrohr fest mit dem Sackstuhl verbunden sein, der bekanntlich Teil der Wägeeinrichtung ist. Insoweit kann dann auf bereits bekannte Konstruktionen zurückgegriffen werden, so daß auch weitgehend Baugruppen dieser bekannten Maschinen zum Einsatz kommen können.

Die Erfindung ist nachfolgend anhand eines in der Zeichnung dargestellten Ausführungsbeispiels erläutert. Es zeigen:
- Figur 1: in stark schematisierter Darstellung die teilweise im Schnitt dargestellte Seitenansicht einer Ventilsackfüllmaschine und
- Figur 2: eine Rückansicht der in Figur 1 dargestellten Maschine.

Das Maschinengestell ist in den Figuren mit 1 gekennzeichnet. Es besteht im wesentlichen aus einem in seiner Außenkontur etwa quaderförmigen Rahmen, der aus vier vertikalen Holmen 2 und diese verbindenden horizontalen Holmen 3 aufgebaut ist. Innerhalb dieses Maschinengestells 1 ist eine Füllgutkammer 4 aufgehängt, die in der dargestellten Ausführung rechteckigen Querschnitt hat und deren Wände zu ihrem nach unten und vorne gerichteten Auslaß 5 schräg zulaufen. Das Einfüllen des Füllguts in die Füllgutkammer erfolgt über den an der Oberseite angeordneten Einlaß 6, der in gleicher Weise wie der Auslaß über ein Ventil absperrbar ist. Im Bereich des Einlasses 6 wird dieses Ventil in der Regel durch ein Kegel oder Drehklappenventil gebildet. In der dargestellten Ausführungsform ist der Einlaß 6 über ein Drehklappenventil 7 absperrbar.

Das Auslaßventil ist nicht im einzelnen dargestellt, ebenso nicht die Schüttgutblasvorrichtung, also die Druckluftfördereinrichtung der Maschine. Diese ist in an sich bekannter Weise ausgebildet und braucht daher hier nicht beschrieben zu werden. In Figur 1 ist beispielhaft eine Unterlufteinrichtung 8 für den unteren Kammerboden dargestellt. Es versteht sich, daß derartige Einrichtungen auch in anderen Kammerwänden vorgesehen sein können, wie dies beim einleitend geschilderten Stand der Technik ebenfalls vorgesehen sein kann.

Die Füllgutkammer 4 ist über federelastische Dämpfungselemente 9 an der Oberseite des Maschinengestells 1 aufgehängt, so daß mechanische Schwingungen der Füllgutkammer 4 nicht auf das Maschinengestell 1 übertragen werden. Bei der dargestellten Ausführung sind hierzu vier Feder- und Dämpfungselemente 9 vorgesehen, die jeweils im Bereich der oberen Eckpunkte des Maschinengestells 1 gelagert sind.

An der nach hinten und unten weisenden Kammerwand 10 ist ein Elektromotor 11 angebracht, der eine bewußt erzeugte Unwucht aufweist, um so im Betrieb Schwingungen zu erzeugen und auf die Kammerwand 10 zu übertragen. Sämtliche Versorgungsleitungen, insbesondere die pneumatischen Leitungen, die zur Füllgutkammer 4 und deren Aggregate führen, sind elastisch aufgehängt, so daß keine nennenswerte Schwingungsübertragung auf die mit dem Maschinengestell 1 verbundenen Aggregate erfolgt.

Die Füllgutkammer 4 kann auch im unteren Bereich elastisch dämpfend innerhalb des Maschinengestells 1 abgestützt sein. In der vorliegenden Ausführungsform ist dies nicht der Fall. Der Auslaß 5 der Füllgutkammer 4 ist über einen elastischen Schlauch 12 mit einem Füllrohr 13 verbunden, das wiederum fest mit einem vertikalen Träger 4 verbunden ist, der den Sackstuhl 15 trägt und Teil der (nicht im einzelnen dargestellten) Wägeeinrichtung 16 bildet. Über den Schlauch 12 wird das Füllrohr 13 gegenüber dem Auslaß 5 schwingungsisoliert. Die Wägeeinrichtung 16 ist somit wirkungsvoll schwingungsisoliert und ist in an sich bekannter Weise mit dem Maschinengestell 1 verbunden. Sie dient auch zur Steuerung des Füllvorgangs.

Bezüglich der hier nicht im einzelnen beschriebenen an sich bekannten Konstruktionsdetails wird auf die einleitend zum Stand der Technik erwähnten Maschinen verwiesen.

## Patentansprüche

1. Abfülleinrichtung zum Abfüllen von staubförmigem, pulverigem und/oder granuliertem Füllgut in Säcke, insbesondere Ventilsackfüllmaschine, mit einem Maschinengestell (1) und daran angeordneter Füllgutkammer (4) mit Druckluftfördereinrichtung zum Austrag des Füllguts in einen daran anschließbaren Sack und mit einer Wägeeinrichtung (16), dadurch gekennzeichnet, daß die Füllgutkammer (4) elastisch innerhalb des Maschinengestells (1) gelagert und mit einer Vibrationseinrichtung (11) versehen ist, mit der die Kammer (4) in mechanische Schwingungen versetzbar ist.

2. Abfülleinrichtung nach Anspruch 1, dadurch gekennzeichnet, daß die Vibrationseinrichtung (11) durch einen an einer Kammerwand (10) angebrachten unwuchtigen Rotationsmotor (11) gebildet ist.

3. Abfülleinrichtung nach Anspruch 1 oder 2, dadurch gekennzeichnet, daß die Vibrationseinrichtung (11) an einer das Füllgut nach unten abstützenden Kammerwand (10) angeordnet ist.

4. Abfülleinrichtung nach einem der vorhergehenden Ansprüche, dadurch gekennzeichnet, daß die Füllgutkammer über federnde und/oder dämpfende Bauelemente (9) am Maschinengestell (1) befestigt ist.

5. Abfülleinrichtung nach einem der vorhergehenden Ansprüche, dadurch gekennzeichnet, daß die Füllgutkammer (4) schwingungsisoliert von der Wägeeinrichtung (16) angeordnet ist.

6. Abfülleinrichtung nach einem der vorhergehenden Ansprüche, dadurch gekennzeichnet, daß zwischen dem Kammerauslaß (5) und einem Füllrohr (13), über das der zu füllende Sack anschließbar ist, ein schwingungsisolierender Kanalabschnitt (12) vorgesehen ist.

7. Abfülleinrichtung nach einem der vorhergehenden Ansprüche, dadurch gekennzeichnet, daß der Kanalabschnitt durch ein Schlauchstück (12) gebildet ist.

8. Abfülleinrichtung nach einem der vorhergehenden Ansprüche, dadurch gekennzeichnet, daß das Füllrohr (13) fest mit einem Sackstuhl (15) verbunden ist, der auch Teil der Wägeeinrichtung (16) ist.
